# FASCICULE DE BREVET EUROPEEN

(11) **EP 0 482 987 B1**
(45) Date de publication et mention de la délivrance du brevet: **12.04.1995**
(21) Numéro de dépôt: 91402785.9
(22) Date de dépôt: 18.10.1991
(51) Int. Cl.: F41G 3/06

(54) **Dispositif de visée compact à grand débattement angulaire pour équipement optronique de localisation et d'acquisition de cible**
Kompaktes Visiergerät mit grossem Betrachtungswinkel für optoelektronische Ausrüstung zur Lokalisierung und Erfassung eines Ziels
Compact sighting system with large angular sweep capability for optronic target acquisition and localisation equipment

(30) Priorité: 26.10.1990 FR 9013278
(43) Date de publication de la demande: 29.04.1992
(73) Titulaire: THOMSON-CSF, 75008 Paris (FR)
(72) Inventeur: Dez, Olivier, F-92045 Paris la Défense (FR); Vilbois, Vincent, F-92045 Paris la Défense (FR)
(74) Mandataire: Lincot, Georges

(56) Documents cités:
- EP-A- 0 167 432
- FR-A- 1 452 061
- US-A- 4 900 117

## Description

L'invention se rapporte au domaine des équipements optroniques embarqués à bord d'avion, notamment destinés à la localisation tridimensionnelle et/ou à l'acquisition de cibles par exemple, et plus particulièrement à un dispositif de visée compact à grand débattement angulaire pour un tel équipement.

Un paramètre important pour les systèmes optroniques de localisation tridimensionnelle et/ou d'identification embarqués est le débattement angulaire de la ligne de visée. En effet, il est tout à fait important que ce type d'équipements embarqués permette la localisation et l'identification dans les secteurs les plus grands possibles. L'implantation idéale consisterait à mettre l'équipement optronique directement en bout de nez de l'avion. Ceci n'est généralement pas possible du fait de la présence du radar à cet endroit.

Une implantation de l'équipement optronique sous l'avion ne permet pas l'orientation de la ligne de visée vers les angles de site positifs par rapport à la référence horizontale du fuselage de l'avion.

Une implantation latérale présenterait un masque important, en gisement, du fait de la présence du nez, à moins d'utiliser deux systèmes placés symétriquement, ce qui augmente alors notablement le coût.

L'implantation dite "en pied de verrière", entre le pare-brise du cockpit et le radôme, permet d'obtenir les champs d'acquisition les plus importants et les plus intéressants du point de vue opérationnel.

Or l'implantation d'un équipement de localisation ou d'acquisition optronique, notamment sur un avion d'arme, en pied de verrière crée alors un masque pour la visibilité du pilote, masque d'autant plus grand que le champ d'acquisition de l'équipement de localisation est important : comme le montre la figure 1, pour permettre l'orientation de la ligne de visée vers le bas, selon des angles de site par rapport à la référence horizontale du fuselage RHF négatifs et éventuellement importants, l'équipement de localisation doit en effet dépasser par rapport à la peau de l'avion PA, et le pilote P dans son cockpit a alors sa ligne de visibilité basse LVB, dans la direction (en gisement ) de l'équipement optronique, limitée par cet équipement. La ligne de visée basse de l'équipement optronique Lvb est, elle, limitée par le fuselage ou "peau" de l'avion PA.

Les principaux dispositifs d'orientation de la ligne de visée montés sur les appareils existants actuellement ne permettent généralement pas un grand débattement angulaire de la ligne de visée, ou bien lorsque le débattement angulaire est à peu près convenable, le dispositif crée une occultation importante pour la visibilité du pilote et des perturbations néfastes pour la stabilité et le pilotage dues à la traînée aérodynamique.

L'invention a pour objet un dispositif pour équipement optronique de localisation et d'acquisition embarqué, qui permet d'accéder à de grands débattements angulaires de la ligne de visée, en particulier un débattement en gisement illimité, tout en dégageant la visibilité du pilote et en limitant les effets aérodynamiques. Pour cela le dispositif proposé est compact, en ce sens qu'il permet de limiter le volume externe à la peau de l'avion, et possède une structure externe pouvant tourner librement selon l'axe de gisement.

L'invention concerne un dispositif de visée compact à grand débattement angulaire pour équipement optronique de localisation et d'acquisition de cible embarqué à bord d'avion comportant un ensemble optomécanique d'orientation en site et en gisement de la ligne de visée et des miroirs formant un ensemble optique de déport d'image, dans lequel l'ensemble optomécanique comporte une structure gisement pouvant tourner sur 360° en appui sur des roulements et une structure site montée sur la structure gisement à l'aide de deux paliers disposés de part et d'autre de l'ensemble optique de déport. Un tel dispositif de visée est décrit dans le document FR-A-167 432.

Ce dispositif de visé est caractérisé selon l'invention en ce que le dispositif de gisement comporte un hublot d'entrée traversé par le faisceau incident utile et forme l'enveloppe du dispositif de visée, et en ce que le hublot d'entrée présente une forme globalement rectangulaire selon deux dimensions et couvre le champ en site sur 90° en positif et au moins 20° en négatif par rapport à la référence horizontale du fuselage selon une première dimension et possède une largeur réduite à la pupille d'entrée selon la seconde dimension.

Dans le domaine technique des telescopes astronomiques, le document FR-A-1 452 061 décrit un dispositif de pointage du télescope dans lequel la coupole du télescope est orientable en gisement.

L'invention sera mieux comprise et d'autres caractéristiques et avantages apparaîtront à l'aide de la description qui suit en référence aux figures annexées représentant, respectivement :
- La figure 1, un schéma général permettant de montrer l'occultation de la ligne de visibilité basse du pilote, occasionnée par un équipement d'acquisition optronique en secteur frontal ;
- Les figures 2 et 3 sont des schémas illustrant des dispositifs selon l'art antérieur ;
- Les figures 4a et 4b illustrent le dispositif compact selon l'invention en coupe dans deux positions différentes ;

Pour mieux comprendre les caractéristiques essentielles de l'invention et mieux en mesurer les avantages, une description succincte est donnée ci-après de dispositifs d'orientation de la ligne de visée connus.

Selon un premier type de dispositif représenté sur la figure 2, le dispositif d'orientation de la ligne de visée est situé dans le plan de symétrie de l'avion. Le principe retenu est l'utilisation d'un miroir M de Poggendorf (dit en ½), c'est-à-dire que la ligne de visée tourne de 2 α lorsqu'un miroir subit une rotation de α . Un tel type de dispositif ne permet pas l'orientation de la ligne de visée LV vers des angles en site élevés par rapport à la référence horizontale du fuselage RHF, du fait du principe retenu et de la dimension limitée du miroir. De plus la visibilité basse du pilote est très occultée dans l'axe puisque le système est disposé dans le plan de symétrie de l'avion.

Selon un autre type de dispositif, le principe utilisé est le même, rotation d'un miroir M égale à la moitié de l'angle de visée par rapport à la RHF, mais le dispositif d'orientation de la ligne de visée comporte une lentille en tête pour réduire le diamètre du faisceau au niveau du miroir M. Ce dispositif est plus complexe que le précédent, car l'angle de rotation de la lentille de tête est égal à deux fois celui du miroir M, les 2 axes de rotation étant confondus. La même limitation intervient quant à l'orientation de la ligne de visée vers des angles en site très élevés, et l'occultation de la visibilité basse du pilote existe toujours.

Selon un troisième type de dispositif représenté sur la figure 3 également monté latéralement, l'occultation de la ligne de visée basse est du même ordre ; par contre le domaine angulaire accessible est plus important car le système prévoit un couplage d'axes permettant d'orienter la ligne de visée en même temps en site et en gisement. Un tel dispositif est constitué d'une sphère S tournant autour d'un point fixe C qui est le centre de la sphère et qui est l'intersection des deux axes de rotation. Un tel dispositif permet d'obtenir des dimensions extérieures plus faibles, mais a un inconvénient majeur pour effectuer une veille, car s'il est facile de positionner les différents éléments du dispositif pour obtenir une ligne de visée dans une direction donnée, un asservissement de l'ensemble pour obtenir un balayage continu est beaucoup plus difficile.

Selon l'invention, d'une part la ligne de visée accède à un grand domaine angulaire pour effectuer soit une poursuite soit une recherche de cible par exploration d'un volume important autour de l'avion selon une loi de balayage ; d'autre part, les asservissements de la ligne de visée selon les axes site et gisement sont prévus pour être totalement découplés ; enfin l'architecture optomécanique site/gisement proposée permet au dispositif de visée de n'occuper qu'un faible volume, avec un hublot d'entrée sphérique de réalisation très simplifiée.

Le dispositif de visée 1 selon l'invention est représenté sur les figures 4a et 4b selon deux coupes orthogonales, la figure 4a étant dans le plan de symétrie de l'avion. Ce dispositif comporte une structure gisement 2 qui forme l'enveloppe du dispositif 1, une partie sphérique de cette enveloppe émergeant de la peau de l'avion. Cette structure 2 tourne autour de l'axe gisement Y′0Y sur 360°, en appui sur le bâti de l'avion grâce aux roulements R1 et R2 disposés entre ce bâti et une partie cylindrique de la structure 2 ; la structure gisement 2 supporte des miroirs de déport d'image M2, M3 et M4. Une structure site 3 définit l'angle de site de la ligne de visée autour d'un axe de site X′OX orthogonal à l'axe de gisement Y′0Y ; dans ce but, deux paliers à roulement A et B assurent la rotation de la structure site 3 indépendamment de la structure gisement 2 ; la structure site 3 supporte le miroir de renvoi M1 de la ligne de visée vers l'axe de site X′OX. Le dispositif de visée 1 comporte également un hublot sphérique 10 monté dans la structure gisement 2 ; la grande dimension de cet hublot couvre le champ en site (voir figure 4b) sur 90° en site positif et au moins 20° en site négatif par rapport à la RHF ; la petite dimension ou largeur du hublot est réduite à la dimension de la pupille d'entrée (élargie au champ d'observation instantané en cône de l'équipement). Cette configuration permet de limiter les dimensions du hublot sans limiter le débattement angulaire.

L'équipement optique est complété par un ensemble optique afocal composé de deux groupes, un groupe avant, symbolisé par la lentille 11 d'entrée, et un groupe arrière, symbolisé par la lentille 12 de sortie, la lentille 11 étant solidaire de la structure site 3 et la lentille 12 solidaire de la structure gisement 2.

Dans ces conditions, le faisceau incident utile, défini par la pupille d'entrée et orienté selon la ligne de visée, traverse le hublot d'entrée 10, est focalisé par la lentille 11, après réflexion sur les miroirs M1 et M2, dans un plan situé entre les miroirs M2 et M3 pour y former une image intermédiaire, et est renvoyé selon l'axe de gisement grâce aux miroirs M3 et M4 pour reformer un faisceau collimaté sur cet axe à travers le groupe 12, ce dernier formant un montage afocal avec le groupe 11 ; le faisceau collimaté est ensuite focalisé dans un plan de détection.

L'intégration d'un ensemble afocal, par exemple à dioptres convergent-convergent, permet de disposer d'un faisceau de diamètre réduit, en particulier au niveau des miroirs M2 et M3. Ceci permet de diminuer les dimensions des miroirs de renvoi M1 à M4, en particulier des miroirs M2 et M3 situés avant et après le plan de formation de l'image intermédiaire. Pour permettre la formation de cette image intermédiaire et le passage du faisceau entre les miroirs M2 et M3, la structure site 2 présente une ouverture ⌀ du fait que le palier de roulement B se trouve derrière le miroir M2.

Une solution aurait pu être de placer le palier B entre les miroirs M1 et M2 pour permettre un débattement angulaire en site illimité. Cependant, l'éventail des valeurs utiles du débattement en site est compris entre +60° et -20° (voir figure 4b) lorsque le dispositif est implanté en pied de verrière ; en effet, l'angle en site bas (ligne de visée basse Lvb) est alors limité par la présence du radôme et, d'autre part, le système présente un point singulier pour les angles en site positif d'environ 90°, la rotation autour de l'axe gisement n'ayant alors plus aucun effet. En revanche, en plaçant le palier B derrière le miroir M2 et en inclinant ce dernier pour rendre globalement parallèles les faisceaux incidents sur M1 et émergeant de M2, il s'ensuit une réduction du diamètre hors tout du dispositif.

L'invention n'est pas limitée au mode de réalisation décrit et représenté ; en particulier, l'étanchéité entre la partie mobile en gisement et la bâti fixe, au niveau du roulement R1, peut être assurée par des joints en polytétrafluoroéthylène (plus communément connu sous la dénomination commerciale "TEFLON") chargé. Dans certaines conditions, notamment en phase de poursuite de cible, lorsqu'il est nécessaire de stabiliser la ligne de visée, le couple de frottement risque de s'avérer trop important pour ce type de joints ; il est alors plus intéressant au niveau des performances d'adapter un joint de type ferrofluide. D'autres aménagements et avantages sont également à considérer dans le cadre de l'invention : notamment, pour ne plus être exposé au flux aérodynamique, le hublot peut être retourné de 180° selon l'axe gisement de façon à être protégé, par exemple de la pluvio-érosion, lors de la traversée de zones hostiles ; l'ouverture de la structure site peut servir à enchâsser un diaphragme et/ou une lentille collectrice de façon à améliorer la qualité de l'image formée dans le plan de détection ; pour des raisons de sécurité, le hublot peut être doublé .

Afin de se soustraire totalement des problèmes d'étanchéité, il peut également être envisagé d'utiliser un hublot sphérique fixe, de dimensions adaptées ; mais, dans ce cas, la plupart des avantages que présente la structure mobile disparaissent, en particulier la dimension réduite du hublot et le point d'arrêt variable du flux aérodynamique incident, un point d'arrêt fixe entraînant un échauffement thermocinétique localisé.

## Revendications

1. Dispositif de visée compact à grand débattement angulaire pour équipement optronique de localisation et d'acquisition de cible embarqué à bord d'avion comportant un ensemble optomécanique d'orientation en site et en gisement de la ligne de visée et des miroirs formant un ensemble optique de déport d'image, dans lequel l'ensemble optomécanique comporte une structure gisement (2) pouvant tourner sur 360° en appui sur des roulements (R1) et (R2) et une structure site (3) montée sur la structure gisement (2) à l'aide de deux paliers (A) et (B) disposés de part et d'autre de l'ensemble optique de déport, caractérisé en ce que le dispositif de gisement comporte un hublot d'entrée traversé par le faisceau incident utile et forme l'enveloppe du dispositif de visée (1) et en ce que le hublot d'entrée (10) présente une forme globalement rectangulaire selon deux dimensions et couvre le champ en site sur 90° en positif et au moins 20° en négatif par rapport à la référence horizontale du fuselage selon une première dimension et possède une largeur réduite à la pupille d'entrée selon la seconde dimension.

2. Dispositif de visée selon la revendication 1, caractérisé en ce qu'il comporte un ensemble optique afocal composé d'un groupe avant (11) solidaire de la structure site (3) et disposé en amont de l'ensemble optique de déport de l'image pour former une image intermédiaire et d'un groupe arrière (12) solidaire de la structure gisement (2) et disposé en aval de cet ensemble de déport pour reformer un faisceau collimaté selon l'axe gisement Y′OY.

3. Dispositif de visée selon la revendication 1, caractérisé en ce que la structure gisement comprend une partie cylindrique dont l'étanchéité avec (2) et le bâti de l'avion est assuré par un joint ferrofluide.

4. Dispositif de visée selon l'une des revendications précédentes, caractérisé en ce que la structure site présente une ouverture (∅) pour laisser passer le faisceau lumineux, l'ouverture (∅) enchâssant des moyens de correction d'image.

## Patentansprüche

1. Kompaktes Visiergerät mit großem Auslenkungswinkel für eine optoelektronische Ausrüstung zur Lokalisierung und Erfassung eines Ziels an Bord eines Flugzeuges mit einer optomechanischen Einheit zur Höhenwinkel- und Seitenwinkelorientierung der Visierlinie sowie mit Spiegeln, die eine optische Einheit zum Bildversatz bilden, bei der die optomechanische Einheit eine Seitenwinkelstruktur (2), die sich auf Wälzlagern (R1) und (R2) um 360° drehen kann, sowie eine Höhenwinkelstruktur (3) aufweist, die an der Seitenwinkelstruktur (2) mit Hilfe von zwei Lagern (A) und (B) angebracht ist, die beiderseits der optischen Versatzeinheit angeordnet sind, dadurch gekennzeichnet, daß die Seitenwinkeleinrichtung ein Eintrittsfenster (10) aufweist, das von dem einfallenden Nutzstrahl durchquert wird, und das Gehäuse der Visiereinrichtung (1) bildet, und daß das Eintrittsfenster (10) eine insgesamt nach zwei Dimensionen rechteckige Form aufweist und das Höhenwinkelfeld über 90° positiv und wenigstens 20° negativ bezüglich der horizontalen Bezugsachse des Rumpfes nach einer ersten Dimension abdeckt und eine auf die Eintrittspupille reduzierte Breite nach der zweiten Dimension aufweist.

2. Visiergerät nach Anspruch 1, dadurch gekennzeichnet, daß es eine brennpunktlose optische Einheit aufweist, die aus einer vorderen Gruppe (11), die mit der Höhenwinkelstruktur (3) fest verbunden und auf der Eintrittsseite der optischen Bildversatzeinheit angeordnet ist, um ein Zwischenbild zu erstellen, sowie aus einer hinteren Gruppe (12) besteht, die mit der Seitenwinkelstruktur (2) fest verbunden und auf der Austrittsseite dieser Versatzeinheit angeordnet ist, um wieder einen entlang der Seitenwinkelachse Y′OY kollimatierten Strahl zu bilden.

3. Visiergerät nach Anspruch 1, dadurch gekennzeichnet, daß die Seitenwinkelstruktur (2) einen zylindrischen Teil aufweist, dessen Dichtigkeit mit dem Aufbau des Flugzeugs durch eine Ferrofluiddichtung sichergestellt ist.

4. Visiergerät nach einem der vorhergehenden Ansprüche, dadurch gekennzeichnet, daß die Höhenwinkelstruktur eine Öffnung (Φ) aufweist, um den Lichtstrahl durchzulassen, wobei die Öffnung (Φ) Mittel zur Bildkorrektur einfaßt.

## Claims

1. Compact sighting device with large angular displacement for optoelectronic target locating and acquisition equipment installed on board an aircraft, including an optomechanical assembly for orienting the line of sight in elevation and in azimuth, and mirrors forming an optical image-shifting assembly, in which the optomechanical assembly includes an azimuth structure (2) capable of turning over 360° supported on bearings (R1) and (R2) and an elevation structure (3) mounted on the azimuth structure (2) with the aid of two bearings (A) and (B) arranged on either side of the optical shifting assembly, characterized in that the azimuth device includes an entry window traversed by the useful incident beam and forms the casing of the sighting device (1), and in that the entry window (10) exhibits an overall rectangular shape along two dimensions and covers the field in elevation over 90° in the positive direction and at least 20° in the negative direction with respect to the longitudinal fuselage datum along a first dimension, and possesses a reduced width at the entry pupil along the second dimension.

2. Sighting device according to Claim 1, characterized in that it includes an afocal optical assembly consisting of a front group (11) integral with the elevation structure (3) and arranged upstream of the optical assembly for shifting the image in order to form an intermediate image and of a rear group (12) integral with the azimuth structure (2) and arranged downstream of this shifting assembly in order to reform a beam collimated along the azimuth axis Y′OY.

3. Sighting device according to Claim 1, characterized in that the azimuth structure comprises a cylindrical part, the sealing of which with (2) and the frame of the aircraft is provided by a ferrofluid joint.

4. Sighting device according to one of the preceding claims, characterized in that the elevation structure has an aperture (ø) for letting through the light beam, the aperture (ø) holding image correction means.
